# EUROPÄISCHE PATENTSCHRIFT

(11) **EP 1 415 027 B1**
(45) Veröffentlichungstag und Bekanntmachung des Hinweises auf die Patenterteilung: **06.12.2006**
(21) Anmeldenummer: 02748531.7
(22) Anmeldetag: 05.08.2002
(51) Int. Cl.: D01H 4/02, D01H 1/115

(54) **VORRICHTUNG ZUR HERSTELLUNG EINES GESPONNENEN GARNES**
DEVICE FOR PRODUCING A SPUN YARN
DISPOSITIF POUR PRODUIRE UN FILE

(30) Priorität: 08.08.2001 CH 146201
(43) Veröffentlichungstag der Anmeldung: 06.05.2004
(73) Patentinhaber: MASCHINENFABRIK RIETER AG, 8406 Winterthur (CH)
(72) Erfinder: STALDER, Herbert, CH-8483 Kollbrunn (CH); ANDEREGG, Peter, CH-8400 Winterthur (CH)
(86) Internationale Anmeldenummer: PCT/CH2002/000430
(87) Internationale Veröffentlichungsnummer: WO 2003/014443

(56) Entgegenhaltungen:
- US-A- 5 159 806
- US-A- 5 528 895

## Beschreibung

Die Erfindung betrifft eine Vorrichtung nach dem Oberbegriff des unabhängigen Patentanspruchs. Die Vorrichtung dient zur Herstellung eines gesponnenen Garnes aus einem der Vorrichtung zugeführten, losen Faserverband, wobei der Faserverband durch eine Wirbelkammer gezogen wird, in der die Fasern zur Drehungserteilung einer Wirbelströmung eines Fluids ausgesetzt und dadurch zu einem Garn gesponnen werden.

Spinnvorrichtungen der oben genannten Art sind beispielsweise bekannt aus den Publikationen US-5528895 oder US-5647197 (beide Murata). Derartige Vorrichtungen weisen einen Faserzuführungskanal und einen Garnabzugkanal auf, wobei der Ausgangsbereich des Faserzuführungskanals im wesentlichen gegen den Eingangsbereich des Garnabzugkanals gerichtet ist und die Ausgangsöffnung des Faserzuführungskanals mit einem Abstand zur Eingangsöffnung des Garnabzugkanals angeordnet ist. Im Bereiche dieses Abstandes wird die Wirbelströmung erzeugt. Im Bereiche der Ausgangsöffnung des Faserzuführungskanals ist ferner ein Drallstoppmittel (z.B. exzentrische Kante, über die die Fasern gezogen werden, oder im wesentlichen konzentrischer Pin, um den die Fasern geführt werden) vorgesehen.

Der Eingangsbereich des Garnabzugkanals hat üblicherweise die Form einer schlanken Spindel, die gegebenenfalls rotiert, die also wie die Wirbelströmung eine drehungserteilende Funktion haben kann. Um die Spindel herum verläuft ein Ablasskanal mit einem im wesentlichen ringförmigen Querschnitt. Der Ablasskanal führt aus dem als Wirbelkammer ausgerüsteten Hohlraum zwischen Faserzuführungskanal und Garnabzugkanal und verläuft im wesentlichen parallel zum Garnabzugkanal Die Wirbelkammer hat dabei einen im wesentlichen gleichen Durchmesser wie der Eingangsbereich des Ablasskanals und ist mit tangential in die Kammer gerichteten Düsen zum Einblasen eines Fluids (z.B. Luft) ausgerüstet. Das in die Wirbelkammer eingeblasene Fluid wird durch den Ablasskanal abgeführt, wobei sich die in der Wirbelkammer erzeugte Wirbelströmung um den Garnabzugkanal (Spindel) herum in den Ablasskanal hinein fortsetzt. Die Wirbelkammer und ein Eingangsbereich des Ablasskanals stellen also im wesentlichen eine funktionelle Einheit dar, die der Drehungserteilung dient.

Die Querschnitte von Faserzuführungskanal, Garnabzugkanal und Ablasskanal sind verglichen mit einer mittleren Faserlänge klein. Die Länge des Faserzuführungskanals ist derart ausgelegt, dass mindestens ein Teil der Fasern, deren vorlaufendes Ende bereits im Bereiche des Garnabzugkanals angelangt ist, im Eingangsbereich des Faserzuführungskanals noch gehalten wird (z.B. zwischen Lieferwalzen eines dem Faserzuführungskanal vorgeschalteten Streckwerkes).

Fasern, die einer Vorrichtung, wie sie oben kurz beschrieben ist, zugeführt werden, werden einerseits im Faserverband gehalten und so von der Ausgangsöffnung des Faserzuführungskanals im wesentlichen ohne Drehungserteilung in den Garnabzugkanal geführt. Andererseits sind die Fasern aber im Bereich zwischen Faserzuführungskanal und Garnabzugkanal der zentrifugalen Wirkung der Wirbelströmung ausgesetzt, durch die sie oder mindestens ihre Endbereiche von der Eingangsöffnung des Garnabzugkanals radial weggetrieben werden. Die mit dem beschriebenen Verfahren hergestellten Garne zeigen denn auch einen Kern von im wesentlichen in Garnlängsrichtung verlaufenden Fasern oder Faserbereichen ohne wesentliche Drehung und einen äusseren Bereich, in dem die Fasern oder Faserbereiche um den Kern herum gedreht sind.

Dieser Garnaufbau kommt nach einer modellhaften Erklärung dadurch zustande, dass vorlaufende Enden von Fasern, insbesondere von Fasern, deren nachlaufende Bereiche noch stromaufwärts vom Faserzuführungskanal gehalten werden, im wesentlichen direkt in den Garnabzugkanal gelangen, dass aber nachlaufende Faserbereiche, insbesondere, wenn sie im Eingangsbereich des Faserzuführungskanals nicht mehr gehalten werden, durch die Wirbelwirkung aus dem Faserverband gezogen und dann um das entstehende Garn gedreht werden. Es kann auch vorkommen, dass vorlaufende Enden von Fasern durch die Wirbelwirkung aus dem Faserverband abgespreizt werden, während das nachlaufende Ende im zentralen Bereich des Faserverbandes verbleibt, was zu den in entsprechenden Garnen beobachteten Schlaufen führt.

Jedenfalls sind Fasern zu einem gleichen Zeitpunkt sowohl im entstehenden Garn eingebunden, wodurch sie in den Garnabzugkanal gezogen werden, als auch der Wirbelströmung ausgesetzt, die sie zentrifugal, also von der Eingangsöffnung des Garnabzugkanals weg beschleunigt und in den Ablasskanal zieht. Die durch die Wirbelströmung aus dem Faserverband gezogenen Faserbereiche bilden einen in die Eingangsöffnung des Garnabzugkanals mündenden Faserwirbel, dessen längere Anteile sich spiralartig aussen um den spindelförmigen Eingangsbereich des Garnabzugkanals winden und in dieser Spirale entgegen der Kraft der Strömung im Ablasskanal gegen die Eingangsöffnung des Garnabzugkanals gezogen werden. Fasern, deren vorlaufendes oder nachlaufendes Ende nicht in das entstehende Garn eingezogen wird, werden mit einer Wahrscheinlichkeit, die mit kleinerer Faserlänge grösser wird, durch den Ablasskanal abgesaugt und stellen dadurch unerwünschten Faserabgang dar.

Das beschriebene, bekannte Spinnverfahren zeichnet sich dadurch aus, dass es sehr hohe Spinngeschwindigkeiten erlaubt (bis zehn Mal höhere Spinngeschwindigkeiten als für Ringspinnverfahren). Andererseits erweist es sich als schwierig, mit dem Verfahren einen hohen Faserabgang zu vermeiden und für eine hohe Garnqualität genügend Faserdrehung im gedrehten Aussenbereich des Garnes zu erhalten.

Es ist nun die Aufgabe der Erfindung, vorrichtungsmässige Änderungen vorzuschlagen, mit denen das oben beschriebene Spinnverfahren verbessert werden kann. Die Erfindung stellt sich also die Aufgabe, eine Vorrichtung zum Spinnen mittels Wirbelströmung zu schaffen, mit welcher Vorrichtung es möglich werden soll, höhere Garnqualitäten zu erreichen, als dies mit den bekannten Vorrichtungen, die demselben Zwecke dienen, möglich ist. Dabei soll der Faserabgang möglichst klein sein, das heisst auf jeden Fall nicht grösser, als dies mit bekannten Vorrichtungen möglich ist.

Diese Aufgabe wird gelöst durch die Vorrichtung, wie sie in den Patentansprüchen definiert ist.

Die Erfindung basiert auf der Idee, durch Erhöhung der Wirbeleffizienz im Garn mehr Drehung zu schaffen, wobei die Wirbeleffizienz erhöht werden soll durch Reduktion der Reibung zwischen wirbelnden Faserbereichen und stationären Vorrichtungsteilen. Die angestrebten Reibungsreduktionen werden realisiert, indem ein wesentlicher Teil des Faserwirbels nicht wie bekannt an radialen Begrenzungen der Wirbelkammer und um einen spindelförmigen Eingangsbereich des Garnabzugkanals reibend geführt wird sondern auf einer Führungsfläche, die sich um die Eingangsöffnung des Garnabzugkanals erstreckt und die rund um den Garnabzugkanal zu dessen Achse in Garnabzugsrichtung einen Winkel von mehr als 30° (vorzugsweise zwischen 45° und 90°) bildet. Die Führungsfläche erstreckt sich also kragenartig um die Eingangsöffnung des Garnabzugkanals, wobei ihre äussersten Bereiche von der Eingangsöffnung des Garnabzugkanals einen Abstand aufweisen, der mindestens einen Zehntel der effektiven Stapellänge der zu verarbeitenden Fasern entspricht und vorzugsweise grösser ist als ein Sechstel der effektiven Stapellänge.

Die oben genannte effektive Stapellänge wird berechnet nach der im japanischen Gebrauchsmuster Nr. 2.513.582 publizierten Formel. Sie ist etwas grösser als eine mit einem Almeter ermittelte mittlere Stapellänge.

Die Führungsfläche der erfindungsgemässen Vorrichtung stellt einen vorzugsweise stumpfen Kegel dar, an dessen Spitze die Eingangsöffnung des Garnabzugkanals angeordnet ist. Sie hat keine drehungserteilende Funktion, das heisst sie rotiert nicht und ist auch aus diesem Grunde für eine möglichst kleine Faserhaftung bzw. Faserreibung ausgestaltet.

Die Verbesserungen des Spinnprozesses bezüglich Garnqualität und Faserabgang, die mit der erfindungsgemässen Vorrichtung im Vergleich mit Vorrichtungen gemäss dem Stande der Technik erzielt werden können, beruhen auf den folgenden Effekten: Die rotierenden Faserenden, die gemäss dem Stande der Technik aussen um den spindelförmigen Garnabzugkanal angeordnet und durch den Abzug des Garnes schraubenartig um diese Spindel festgezogen werden, sind in der erfindungsgemässen Vorrichtung flacher angeordnet, wodurch das Festziehen und damit verbundene Faserreibung verhindert wird. Mindestens ein Teil der den Faserwirbel radial begrenzenden Flächen, gegen die die Fasern durch die Zentrifugalkraft der Wirbelströmung gepresst werden, sind weiter vom Zentrum des Faserwirbels entfernt und erzeugen dadurch nur noch mit einem kleineren Anteil der wirbelnden Fasern Reibung, als dies in bekannten Vorrichtungen der Fall ist.

Die Verringerung von Kräften, mit denen Fasern oder Faserbereiche gegen Wände gepresst werden, bewirken nicht nur eine Reduktion der Reibung sondern auch eine voluminösere Anordnung der Fasern im Faserwirbel. In diesem voluminöseren Faserverband besteht eine grössere Wahrscheinlichkeit als in Vorrichtungen gemäss dem Stande der Technik dafür, dass frei wirbelnde Fasern (ohne Anbindung im entstehenden Garn) im Faserverband gehalten und dem Garn zugeführt werden anstatt in den Ablasskanal getrieben zu werden.

Die reibungsreduzierende Wirkung der Führungsfläche der erfindungsgemässen Vorrichtung können noch vergrössert werden, wenn diesen eine geeignete, die Faserreibung weiter reduzierende Oberflächenstruktur (z.B. Orangenhaut) gegeben wird.

Beispielhafte Ausführungsformen der erfindungsgemässen Vorrichtung zur Herstellung eines gesponnenen Garnes aus einem losen Faserverband mit Hilfe einer Wirbelströmung werden anhand der folgenden Figuren im Detail beschrieben. Dabei zeigen:
- **Figur 1**: den Ausgangsbereich des Faserzuführungskanals und den Eingangsbereich des Garnabzugkanals (Wirbelkammerbereich) einer Vorrichtung gemäss dem Stande der Technik zur Herstellung eines gesponnenen Garnes aus einem losen Faserverband mittels Wirbelströmung (Schnitt);
- **Figuren 2 und 3**: den ebenfalls geschnitten dargestellten Wirbelkammerbereich von zwei beispielhaften Ausführungsformen der erfindungsgemässen Vorrichtung.

**Figur 1** zeigt den Wirbelkammerbereich einer Vorrichtung gemäss dem Stande der Technik, mit der einem durch einen Faserzuführungskanal 1 zugeführten, losen Faserverband 2 in einer Wirbelkammer 3 eine Drehung erteilt wird, so dass daraus ein gesponnenes Garn 4 entsteht, das durch einen Garnabzugkanal 5 abgezogen wird. Die Wirbelströmung wird in der Wirbelkammer 3 durch Einblasen eines Fluids, z.B. Luft, durch tangential in die Kammer mündende Düsen 6 erzeugt. Das Fluid wird durch einen Ablasskanal 7 abgeführt, wobei der Ablasskanal 7 einen um den Garnabzugkanal 5 angeordneten, ringförmigen Querschnitt aufweist und sein Eingangsbereich im wesentlichen denselben Durchmesser hat wie die Wirbelkammer 3, so dass die in der Wirbelkammer erzeugte Wirbelströmung sich in den Ablasskanal fortsetzt und aus dem Faserbereich durch die zentrifugale Wirkung der Wirbelströmung herausgelöste Faserbereiche 8 sich im Ablasskanal sprialförmig aussen um den stationären oder rotierenden, spindelförmigen Eingangsbereich des Garnabzugkanals 5 legen. Wirbelkammer 3 und Eingangsbereich des Ablasskanals 7 stellen eine funktionsmässige Einheit dar.

An der Ausgangsöffnung 9 des Faserzuführungskanals 1 ist in der dargestellten Ausführungsform als Drallstoppmittel eine Kante 10 angeordnet, die exzentrisch zum Garnabzugkanal 5 angeordnet ist. Es ist auch bekannt, als Drallstoppmittel eine im wesentlichen konzentrisch zum Garnabzugkanal angeordnete Nadel (Pin) einzusetzen, welche Nadel einen temporären Garnkern darstellt.

Der Durchmesser der Wirbelkammer 3 und des Eingangsbereichs des Ablasskanals 7 entspricht in der dargestellten Ausführungsform circa 15 bis 20% der effektiven Stapellänge der zu verarbeitenden Fasern. Dies bedeutet, dass ein grosser Teil der im Faserwirbel 8 bewegten Faserbereiche an den senkrecht zur Zentrifugalkraft ausgerichteten Aussenwänden der Wirbelkammer 3 und des Ablasskanals 5 reiben. Im Ablasskanal 7 werden die wirbelnden Faserbereiche durch die Wirkung des Garneinzugs vermehrt spiralig an die Innenwand des Ablasskanals 7 (Aussenwand des Garnabzugkanals 5) angelegt und gar schraubenartig festgezogen, was wiederum Reibung erzeugt.

**Figur 2** zeigt eine erste, beispielhafte Ausführungsform der erfinduhgsgemässen Vorrichtung. Wie in der Figur 1 ist nur der Bereich der Wirbelkammer 3 dargestellt, also der Ausgangsbereich des Faserzuführungskanals 1 mit Ausgangsöffnung 9 und Dralistoppmittel 10 und der Eingangsbereich des Garnabzugkanals 5 mit Eingangsöffnung 11, sowie Wirbelkammer 3 und Ablasskanal 7, der wie in der Figur 1 einen im wesentlichen ringförmigen Querschnitt aufweist.

Die Wirbelkammer 3 der in der Figur 2 dargestellten Ausführungsform weist eine Führungsfläche 20 auf, die die Wirbelkammer 3 stromabwärts begrenzt und die mit der Achse des Garnabzugkanals 5 rundum einen Winkel α von mindestens 30°, vorteilhafterweise zwischen 45 bis 90° bildet. Die Führungsfläche 20 erstreckt sich kragenartig um die Eingangsöffnung 11 des Garnabzugkanals 5 und bildet einen vorzugsweise stumpfen Kegel an dessen Spitze die Eingangsöffnung 11 des Garnabzugkanals 5 angeordnet ist. Die radiale Ausdehnung der Führungsfläche 20 ist mindestens so gross wie ein Zehntel, vorzugsweise grösser als ein Sechstel der effektiven Stapellänge der zu verarbeitenden Fasern. Der Ablasskanal 7 schliesst aussen an der Führungsfläche 20 an und weist mindestens in diesem Bereich einen ringförmigen Querschnitt auf, der gegenüber dem Stande der Technik deutlich grösser ist. Die Begrenzung der Wirbelkammer 3 stromaufwärts verläuft vorzugsweise mindestens teilweise etwa parallel zur Führungsfläche 20.

Die Führungsfläche 20 hat keine drehungserteilende Funktion. Das heisst, sie ist stationär wie auch der Garnabzugkanal. Die Drehungserteilung erfolgt nur durch die Wirbelströmung.

Die Düsen 6, durch die zur Erzeugung der Wirbelströmung ein Fluid in einer tangentialen Richtung in die Wirbelkammer 3 gepresst wird, sind vorteilhafterweise etwas stromaufwärts von der Eingangsöffnung 11 des Garnabzugkanals 5 angeordnet und regelmässig um diese verteilt. Ihre radiale Position ist vorzugsweise relativ nahe an der Achse des Garnabzugkanals 5, vorzugsweise näher als die radiale Position der äussersten Führungsflächenbereiche, wie dies in der Figur 2 dargestellt ist.

Durch die radiale Vergrösserung der Wirbelkammer und des Eingangsbereichs des Ablasskanals gegenüber dem Stande der Technik wird die Faserreibung an Wänden senkrecht zur Zentrifugalkraft der Wirbelströmung reduziert. Die wirbelnden Faserbereiche können durch den Einzug des Garnes auch nicht mehr festgezogen werden so dass an der Führungsfläche weniger Faserreibung entsteht, als dies an der schlanken Spindel des Garnabzugkanals der bekannten Vorrichtungen der Fall ist. Faserreibung an der Führungsfläche kann weiter reduziert werden dadurch, dass diese in an sich bekannter Art und Weise mit einer entsprechenden Oberflächenstruktur versehen wird. Durch die derart bewirkten Reibungsreduktionen werden die wirbelnden Faserbereiche mit höherer Effizienz gedreht als dies in Vorrichtungen gemäss dem Stande der Technik der Fall ist.

**Figur 3** zeigt eine weitere, beispielhafte Ausführungsform der erfindungsgemässen Vorrichtung , wobei die Darstellungsart dieselbe ist wie in den Figuren 1 und 2. Gleiche Teile sind auch mit gleichen Bezugsziffern bezeichnet.

Die Ausführungsform der Figur 3 unterscheidet sich von derjenigen der Figur 2 im wesentlichen nur durch den Winkel α, der in diesem Falle 90° beträgt, so dass die Führungsfläche 20 im wesentlichen senkrecht zum Garnabzugkanal 5 ausgerichtet ist. Die Wirbelkammer 3 ist im wesentlichen kreisscheibenförmig.

Die radiale Ausdehnung der Führungsfläche 20 und der Winkel α der Führungsfläche 20 zur Achse des Garnabzugkanals 5 sowie deren Abstimmung auf die zu erzeugende Wirbelströmung ist für verschiedene Spinnprozesse, insbesondere für das Verspinnen verschiedener Fasermaterialien experimentell zu ermitteln.

## Patentansprüche

1. Vorrichtung zur Herstellung eines gesponnenen Garnes (4) aus einem losen Faserverband (2) mit Hilfe einer Wirbelströmung, die als einziges, drehungserteilendes Mittel wirkt, wobei die Vorrichtung einen Faserzuführungskanal (1) mit einer Ausgangsöffnung (9) und einen Garnabzugkanal (5) mit einer von der genannten Ausgangsöffnung (9) beabstandeten Eingangsöffnung (11) aufweist sowie Mittel zur Erzeugung der Wirbelströmung in einer Wirbelkammer (3), die im wesentlichen zwischen der genannten Ausgangsöffnung (9) und der genannten Eingangsöffnung (11) angeordnet ist, welche Mittel tangential in die Wirbelkammer (3) gerichtete Düsen (6) zum Einblasen eines Fluids in die Wirbelkammer (3) und einen Ablasskanal (7) zur Wegführung des Fluids aus der Wirbelkammer (3) aufweisen, **dadurch gekennzeichnet, dass** die Vorrichtung zur Führung von in der Wirbelströmung wirbelnden Fasern oder Faserbereichen (8) eine die Wirbelkammer (3) stromabwärts begrenzende Führungsfläche (20) aufweist, die sich kragenartig rund um die Eingangsöffnung (11) des Garnabzugkanals (5) erstreckt, die mit der Achse des Garnabzugkanals (5) in Garnabzugsrichtung rundum einen Winkel (α) von mindestens 30° bildet und deren äusserste Bereiche einen Abstand von der Eingangsöffnung haben, der mindestens einem Zehntel der effektiven Stapellänge von zu verarbeitenden Fasern entspricht, und dass der Abzugkanal (7), der einen ringförmigen Querschnitt aufweist, an die äussersten Bereiche der Führungsfläche (20) anschliesst.

2. Vorrichtung nach Anspruch 1, **dadurch gekennzeichnet, dass** der Abstand zwischen der Eingangsöffnung (11) des Garnabzugkanals und äussersten Bereichen der Führungsfläche (20) grösser als ein Sechstel der effektiven Stapellänge von zu verarbeitenden Fasern ist.

3. Vorrichtung nach Anspruch 1 oder 2, **dadurch gekennzeichnet, dass** der Winkel (α) zwischen der Führungsfläche (20) und der Achse des Garnabzugkanals (5) zwischen 45 und 90° beträgt.

4. Vorrichtung nach einem der Ansprüche 1 bis 3, **dadurch gekennzeichnet, dass** die Führungsfläche (20) mit einer Faserreibungs-reduzierenden Oberflächenstruktur versehen ist.

5. Vorrichtung nach einem der Ansprüche 1 bis 4, **dadurch gekennzeichnet, dass** eine Wandung, die die Wirbelkammer (3) stromaufwärts begrenzt, mindestens teilweise im wesentlichen parallel zur Führungsfläche (20) verläuft.

6. Vorrichtung nach einem der Ansprüche 1 bis 5, **dadurch gekennzeichnet, dass** die Düsen (6) zum Einblasen des Fluids regelmässig um die Achse des Garnabzugkanals (5) verteil sind, eine axiale Position haben, die der Position der genannten Ausgangsöffnung (9) entspricht, und näher an der Achse des Garnabzugkanals angeordnet sind als die äussersten Bereiche der Führungsfläche (20).

## Claims

1. A device for the manufacture of a spun yarn (4) from a loose fibre structure (2) with the aid of a swirl flow, which has the effect of a single rotation-inducing means, whereby the device exhibits a fibre delivery channel (1) with an outlet aperture (9) and a yarn extraction channel (5) with an inlet aperture (1) located at a distance from said outlet aperture (9), as well as means for the creation of the swirl flow in a swirl chamber (3), which is arranged essentially between said outlet aperture (9) and said inlet aperture (11), which means exhibit nozzles (6) directed tangentially into the swirl chamber (3) for blowing a fluid into the swirl chamber (3) and an outlet channel (7) for conducting the fluid out of the swirl chamber (3), **characterised in that** the device exhibits a guide surface (20), which delimits the swirl chamber (3) downstream, for guiding fibres or fibre sectors (8) swirling in the swirl flow, said guide surface extending in collar fashion around the inlet aperture (11) of the yarn extraction channel (5), which forms an angle (α) with the axis of the yarn extraction channel (5) in the yarn extraction direction, and of which the outermost areas have a distance interval from the inlet aperture which corresponds to at least one tenth of the effective staple length of the fibres which are to be processed, and that the extraction channel (7), which exhibits a ring-shaped cross-section, connects to the outermost areas of the guide surface (20).

2. The device according to Claim 1, **characterised in that** the distance interval between the inlet aperture (11) of the yarn extraction channel and the outermost areas of the guide surface (20) is greater than one sixth of the effective staple length of the fibres which are to be processed.

3. The device according to Claim 1 or 2, **characterised in that** the angle (α) between the guide surface (20) and the axis of the yarn extraction channel (5) is between 45 and 90°.

4. The device according to one of Claims 1 to 3, **characterised in that** the guide surface (20) is provided with a surface structure which reduced fibre friction.

5. The device according to one of Claims 1 to 4, **characterised in that** a wall, which delimits the swirl chamber (3) upstream, runs at least in part essentially parallel to the guide surface (20).

6. The device according to one of Claims 1 to 5, **characterised in that** the nozzles (6) for blowing the fluid in are arranged regularly about the axis of the yarn extraction channel (5), have an axial position which corresponds to the position of said outlet aperture (9), and are arranged closer to the axis of the yarn extraction channel than the outermost areas of the guide surface (20).

## Revendications

1. Dispositif pour produire un filé (4) constitué d'un assemblage de fibres (2) à l'aide d'un courant tourbillonnaire, qui agit comme unique moyen produisant la torsion, le dispositif présentant un canal d'apport de fibres (1) avec une ouverture de sortie (9) et un canal de sortie de fil (5) avec une ouverture d'entrée (11) espacée de ladite ouverture de sortie (9), ainsi que des moyens pour produire le courant tourbillonnaire dans une chambre tourbillonnaire (3), qui est disposée essentiellement entre ladite ouverture de sortie (9) et ladite ouverture d'entrée (11), lesquels moyens présentent des buses (6) orientées tangentiellement dans la chambre tourbillonnaire (3) pour souffler un fluide dans la chambre tourbillonnaire (3) et un canal d'échappement (7) pour évacuer le fluide hors de la chambre tourbillonnaire (3), **caractérisé en ce que** le dispositif pour guider les fibres ou les parties de fibres (8) entraînées en tourbillon dans l'écoulement tourbillonnaire présente une surface de guidage (20) limitant la chambre tourbillonnaire (3) vers l'aval, qui s'étend en forme de rebord tout autour de l'ouverture d'entrée (11) du canal de sortie de fil (5), qui forme avec l'axe du canal de sortie de fil (5) dans la direction de sortie de fil un angle (α) tout autour d'au moins 30°, et dont les régions les plus extérieures sont espacées de l'ouverture d'entrée d'une distance qui correspond au moins à un dixième de la longueur effective de l'empilement des fibres à traiter, et **en ce que** le canal de sortie (7) qui présente une section transversale annulaire, se raccorde aux régions les plus extérieures de la surface de guidage (20).

2. Dispositif selon la revendication 1, **caractérisé en ce que** la distance entre l'ouverture d'entrée (11) du canal de sortie de fil et les régions les plus extérieures de la surface de guidage (20) est supérieure à un sixième de la longueur effective de l'empilement des fibres à traiter.

3. Dispositif selon la revendication 1 ou 2, **caractérisé en ce que** l'angle (α) entre la surface de guidage (20) et l'axe du canal de sortie de fil (5) est compris entre 45 et 90°.

4. Dispositif selon l'une quelconque des revendications 1 à 3, **caractérisé en ce que** la surface de guidage (20) est pourvue d'une structure de surface réduisant le frottement des fibres.

5. Dispositif selon l'une quelconque des revendications 1 à 4, **caractérisé en ce qu'**une paroi qui limite en amont la chambre tourbillonnaire (3), s'étend au moins en partie essentiellement parallèlement à la surface de guidage (20).

6. Dispositif selon l'une quelconque des revendications 1 à 5, **caractérisé en ce que** les buses (6) pour injecter le fluide sont réparties uniformément autour de l'axe du canal de sortie de fil (5), ont une position axiale qui correspond à la position de ladite ouverture de sortie (9) et sont disposées plus près de l'axe du canal de sortie de fil que les régions les plus extérieures de la surface de guidage (20).
